# EUROPÄISCHE PATENTSCHRIFT

(11) **EP 1 964 978 B1**
(45) Veröffentlichungstag und Bekanntmachung des Hinweises auf die Patenterteilung: **22.10.2008**
(21) Anmeldenummer: 07001953.4
(22) Anmeldetag: 30.01.2007
(51) Int. Cl.: E02B 3/06, E02D 29/02

(54) **Verfahren zur Errichtung einer Kaianlage und Kaianlage**
Method for erecting a wharfage and wharfage
Procédé d'établissement d'une installation de quai et installation de quai

(43) Veröffentlichungstag der Anmeldung: 03.09.2008
(73) Patentinhaber: Josef Möbius Bau-Aktiengesellschaft, 22549 Hamburg (DE)
(72) Erfinder: Möbius, Werner, Dipl.-Ing., 22559 Hamburg (DE)
(74) Vertreter: Hauck Patent- und Rechtsanwälte

(56) Entgegenhaltungen:
- DE-C- 604 250
- FR-A- 2 889 215
- US-A- 4 690 588

## Beschreibung

Die Erfindung bezieht sich auf ein Verfahren zur Errichtung einer Kaianlage nach dem Patentanspruch 1.

Üblicherweise wird bei der Errichtung einer Kaianlage zunächst eine sogenannte Wand errichtet. Als Spundwand besteht sie aus einzelnen Spundbohlen, die an den Seitenkanten mittels Schlössern formschlüssig und abdichtend ineinandergreifen. Die Spundbohlen sind so ausgeführt, daß sich im Querschnitt durch die Spundwand ein wellenförmiges Profil ergibt. Es ist jedoch auch bekannt, Spundbohlen mit schweren, biegesteifen Profilen, aus T- oder Doppel-T-Trägern, Kastenprofilen, Rohren, Betonfertigpfählen oder anderen, ein hohes Biegemoment aufweisenden Konstruktionsteilen zu kombinieren, wenn höhere Kräfte aufzunehmen sind. Hierbei werden im Wechsel die im Folgenden als Tragbohlen benannten Tragelemente und die dazwischen eingebrachten Füllbohlen in den tragfähigen Untergrund eingerammt. Nach Errichtung der Spundwand im Wasser ist die landseitige Fläche zur Schaffung einer Kaianlage mit einem geeigneten, zumeist sandigrolligem Material aufzufüllen. Anstelle einer Spundwand kann eine sog. Schlitzwand errichtet werden. Sie wird vertikal abschnittsweise errichtet, wobei die vertikalen Abschnitte durch geeignete Dichtungen gegeneinander abgedichtet sind. Die Abschnitte werden mit einer geeigneten Bewehrung versehen, z.B. sog. Bewehrungskörben, die von oben in den zuvor hergestellten Schlitz im Boden eingestellt werden. Herstellung und Aufbau einer solchen Schlitzwand sind bekannt.

Die Wand ist durch Erd- und Verkehrslasten sowohl vertikal als auch horizontal erheblichen Kräften ausgesetzt. In der Bauphase wirken Wasserkräfte von außen, wenn hinter der Wand das Bodenmaterial entfernt und die Baugrube leer gepumpt wird. Danach ergeben sich horizontale Kräfte zumeist aus dem Erddruck des aufgefüllten Bodenmaterials. Es ist daher auch bereits bekannt, an der Rückseite der Wand Ankerstäbe anzubringen. Sie bestehen aus einem längeren Stab oder einer längeren Stange, die an einem Ende mit dem oberen Ende der Wand verbunden und schräg nach hinten und unten geführt ist. Am anderen Ende ist eine Ankertafel oder -platte angebracht, die z.B. senkrecht zur Längserstreckung des Ankerstabes angeordnet und im Boden versenkt wird. Je nach Länge der Kaianlage wird eine größere Anzahl von derartigen Ankern in horizontalen Abständen rückseitig an der Spundwand angebracht.

Für alle vorkommenden vertikalen und horizontalen Belastungen durch Verkehrslasten, sowie Erd- und Wasserdruck sind die Spundbohlen oder ist die Schlitzwand zu dimensionieren. Bei ausschließlicher Verankerung in Kopf- und Fußpunkt des Spundwandprofiles oder der Schlitzwand werden vergleichsweise hohe Momente erzeugt; dies bedeutet einen entsprechend hohen Material- und Herstellungsaufwand. Außerdem ist der Aufwand für das Eintreiben dickwandiger Profile vergleichsweise hoch.

Der Erfindung liegt die Aufgabe zugrunde, ein Verfahren zum Errichten einer Kaianlage anzugeben, mit dem die Dimensionierung der Wand optimiert und der Materialeinsatz deutlich reduziert werden kann. Ferner soll die Anbringung der Anker kein Leerpumpen der Baugrube erfordern.

Diese Aufgabe wird durch die Merkmale des Patentanspruchs 1 gelöst.

Bei dem erfindungsgemäßen Verfahren wird das Bodenmaterial zum Hinterfüllen der Spundwand lagenweise horizontal oder in einer vorgegebenen Neigung aufgebracht. Nach Herstellung einer Lage werden im Abstand angeordnete Ankerstäbe auf diese aufgelegt und mit einem Ende mit der Rückseite der Wand verbunden. Das andere Ende des Ankerstabes ist mit einer Ankertafel oder -platte verbunden. Anschließend wird die nächste Lage Bodenmaterial auf die verlegten Ankerstäbe und -tafeln aufgebracht. Dabei können je nach Höhe der Spundwand mehrere Lagen von Ankerstäben übereinander vorgesehen werden.

Das erfindungsgemäße Verfahren ermöglicht z.B. den Einbau vergleichsweise leichterer Trag- und Füllbohlen für die Kaianlage, da die bemessungsrelevanten Biegemomente und Querkräfte durch die mehrlagige Rückverankerung reduziert werden. Dadurch ergibt sich eine Ersparnis an Material und Herstellung. Ähnliches gilt für eine Schlitzwand.

Mit dem erfindungsgemäßen Verfahren ist es möglich, relativ wenig aufwendige Kaikonstruktionen mit beliebigen Versprunghöhen zu errichten, wobei die erforderliche Biegesteifigkeit der Wand, z.B. der verwendeten Stahlprofile maßgeblich durch die Anordnung der rückseitigen Verankerungselemente bestimmt wird.

Nach einer Ausgestaltung der Erfindung wird eine Schlitzwand hergestellt, die auf der Innen- bzw. Rückseite in Abständen mit vertikalen Gleitprofilen versehen ist, wobei die Ankerstäbe von oben annähernd horizontal abgesenkt und über eine gleitende Verbindung mit den Gleitprofilen an diesen nach unten geführt werden bis zur Auflage auf die darunter liegende Bodenschicht. Bei dieser Ausführung ist nicht erforderlich, Wasser in der Baugrube, das sich normalerweise nach dem Bodenaushub in der Baugrube sammelt, abzupumpen. Die Ankerstäbe werden über die gleitende Verbindung von oben auf die Gleitprofile gesetzt und können dann nach unten gleiten bis in Höhe der Bodenschicht, auf welcher die Ankerstäbe aufliegen. Der Wegfall des Leerpumpens hat mehrere Vorteile. Der Aufwand für die installierte Pumpenleistung entfällt. Außerdem bildet der Wasserdruck in der Baugrube, der auf die Rückseite der Wand wirkt, eine Gegenkraft zu dem Wasserdruck auf der Außenseite der Wand. Es ist daher nicht nötig, die Wand im Hinblick auf die in der Bauphase auftretenden Kräfte zu dimensionieren. Vielmehr reicht es aus, die Dimensionierung auf die Verhältnisse nach Fertigstellung der Baukonstruktion abzustellen und an den Verkehrslasten zu orientieren.

Nach einer Ausgestaltung der Erfindung wird die gleitende Verbindung der Ankerstäbe beim Absenken mittels eines Rüttlers unter Vibration gesetzt. Der Rüttler kann auf das Verbindungsteil am Ankerstab einwirken und durch Vibration sicherstellen, daß der Ankerstab leicht am Gleitprofil entlang gleitet bis in Höhe der darunterliegenden Schicht. Auch die Ankertafel kann mit Hilfe eines Rüttlers eingerüttelt werden, wobei die Ankerstäbe durch eine Schrägstellung der Ankertafel gespannt werden können. Eine Alternative zum Spannen der Ankerstäbe sieht vor, Spannmittel im Zuge des Ankerstabes anzuordnen. Hierzu können zum Beispiel Zylinderkonstruktionen verwendet werden, die zum Beispiel hydraulisch oder mittels fließfähigem Beton betätigt werden, um die Ankerstäbe nach dem Verlegen unter Zugspannung zu setzen. Herkömmliche Spannschlösser kommen zumindest bei einer Verlegung der Anker unter Wasser nicht in Betracht.

Wird eine Wand als Spundwand durch Eintreiben von Spundbohlen gebildet, können vorher an der Rückseite der Spundbohlen Befestigungsstellen angebracht sein. Es sind wiederum Gleitprofile angebracht, um eine gleitende Verbindung zwischen den Ankern und der Spundwand herzustellen, damit eine Verlegung auch unter Wasser möglich ist.

Nach einer Ausgestaltung der Erfindung besteht die Wand der Kaianlage aus Füll- und Tragbohlen, die im Wechsel eingerammt werden und an denen landseitig die Ankerstäbe an linienförmigen vertikalen Verankerungsschienen angreifen.

Bei einer Schlitzwand können ebenfalls horizontal beabstandete vertikale Gleitprofile eingelassen sein, wobei die Ankerstäbe am zugeordneten Ende Gleitelemente aufweisen, die gleitend mit dem Gleitprofil zusammenwirken. Die Gleitprofile können von Schienen gebildet sein, die über eine vorgegebene Höhe an der Schlitzwand angebracht sind. Eine Möglichkeit hierfür ergibt sich zum Beispiel bei Bewehrungskörben, die üblicherweise in eine derartige Schlitzwand eingelassen sind. Die Schienen können bei der Erstellung der Bewehrungskörbe angebracht werden und stehen anschließend nach dem Betonieren entsprechend über die Wand vor. Alternativ können auch als Bewehrung Doppel-T-Träger in die Schlitzwand eingebaut werden, die in horizontalen Abständen angeordnet sind und mit denen vor dem Einbringen Gleitprofile durch Schweißung verbunden werden, die sich über eine gewisse Höhe der Doppel-T-Profile erstrecken.

Es können verschiedene andere Befestigungsarten für die Ankerstäbe vorgesehen werden. So können bereits vor dem Eintreiben der Trag- und Füllbohlen einer Spundwand Befestigungspunkte an vorgegebenen Stellen der Bohlen angebracht werden. Dieses Verfahren hat jedoch den Nachteil, daß das Auffüllen einer Schicht auf die Höhe der fixen Befestigungspunkte hin erfolgen muß, was einen zusätzlichen Aufwand erfordern kann. Es ist daher von Vorteil, wenn die Befestigungspunkte in vertikaler Richtung einer Trag-oder Füllbohle nach deren Einbau im Erdreich festgelegt werden können, so daß ein Befestigungspunkt an die Höhe einer aufgefüllten Schicht angepaßt werden kann. Dies kann beispielsweise dadurch geschehen, daß Laschen oder dergleichen durch einen Längsschlitz der Bohle hindurch gesteckt werden. Eine alternative Ausgestaltung sieht die Erfindung dazu vor: ein C-förmiges Gleitelement, das von oben auf den Untergurt der Tragbohle aufgeschoben wird und das Befestigungsmittel an der Rückseite für die Ankerstange aufweist. Das Befestigungsmittel kann nach einer weiteren Ausgestaltung der Erfindung zwei parallel beabstandete Laschen aufweisen mit jeweils einem Loch, durch das ein Bolzen gesteckt werden kann. Der Bolzen erstreckt sich durch eine Öse oder einen Haken am zugeordneten Ende der Ankerstange.

Nach einer anderen Ausgestaltung der Erfindung sind an der Rückseite der Tragbohle vertikal sich erstreckende Spundwandschlösser angeschweißt. An den planmäßig in einem vorgegebenen Winkel eingebauten Ankerstäben ist ein Haltebauteil angebracht, an dem mindestens ein Abschnitt eines Spundwandschlosses begrenzter Länge befestigt ist. Ein derartiger Spundwandschloßabschnitt kann von oben auf ein entsprechendes Spundwandschloß an der Rückseite der Tragbohle aufgeschoben werden. Spundwandschlösser an den Kanten von Spundbohlen sind an sich bekannt. Wird eine Spundbohle neben eine bereits eingetriebene Spundbohle in das Erdreich eingetrieben, greifen die Spundwandschlösser benachbarter Kanten komplementär ineinander. Auf diese Weise sind die Spundwandbohlen miteinander zugfest verbunden. Bei der Erfindung wurde erkannt, dass sich Spundwandschlösser von der Formgebung her auch für die Anbindung von Ankerstäben an der Rückseite einer Spundwand eignen. Außerdem werden Spundwandschlösser als unabhängige Halbzeuge angeboten. Sie können auf einfache Weise in einzelne Abschnitte unterteilt werden zwecks Anschweißung am Haltebauteil. An der Rückseite der Tragbohlen, die bei größeren Geländesprüngen zumeist Doppel-T-Profile sind, werden die Spundwandschlösser über die erforderliche vertikale Länge angeschweißt.

Es versteht sich, daß die beschriebenen Spundwandschlösser auch an Bewehrungen für Schlitzwände angebracht werden können.

Nach einer Ausgestaltung der Erfindung ist das Haltebauteil über eine Bolzenverbindung mit dem Ankerstab gelenkig verbunden. So kann das Haltebauteil mit geringem Aufwand von oben in ein Spundwandschloss oder ein anderes Gleitprofil eingefädelt und nach unten geschoben werden bis in die Höhe der Materiallage, auf der die Ankerstäbe aufgelegt werden sollen.

Bei größeren zu übertragenden Kräften sind zwei parallel beabstandete Spundwandschloßabschnitte am Haltebauteil angebracht, welche dann mit zwei parallelen Spundwandschlössern zusammenwirken, die in vorgegebenem Abstand an der Rückseite der Tragbohlen angeschweißt sind.

Ein Ausführungsbeispiele der Erfindung werden nachfolgend anhand von Zeichnungen näher erläutert.
- Fig. 1: zeigt einen Schnitt durch einen Teil einer Kaianlage vor der endgültigen Errichtung, die nach dem erfindungsgemäßen Verfahren hergestellt ist.
- Fig. 2: zeigt perspektivisch einen Teil der Spundwand mit Trag- und Füllbohlen nach Fig. 1 mit einer Ausführungsform für eine vertikal verschiebliche Befestigung eines Ankers.
- Fig. 3: zeigt einen Schnitt durch eine andere Ausführungsform eines Abschnitts einer Kaianlage nach der Erfindung.
- Fig. 4: zeigt die Seitenansicht der Darstellung nach Fig. 3.
- Fig. 5: zeigt vergrößert den Verbindungsbereich eines Ankerstabs mit einem Haltepfahl.
- Fig. 6: zeigt schematisch die Draufsicht auf eine Schlitzwand mit der Anbringung von Ankerstäben.
- Fig. 7: zeigt ebenfalls eine Draufsicht auf eine schematisch dargestellte Schlitzwand mit einer Anbringung von Ankerstäben ähnlich Figur 6.

In Fig. 1 ist eine Wand 10 zu erkennen, z.B. eine Schlitzwand oder eine Spundwand, die aus einzelnen Spundbohlen besteht und in einen Untergrund eingetrieben ist. Die Herstellung einer Schlitzwand wird als bekannt unterstellt. In Fig. 1 ist wasserseitig Boden 12 und landseitig Boden 14 stehen gelassen. Es hängt von den Gegebenheiten des Geländes ab, ob und wieviel Material auf beiden Seiten der Wand 10 entfernt wird, bevor oder nachdem die Wand 10 errichtet worden ist. Hinter der Wand 10 ist Bodenmaterial, z. B. aus rolligem Sand, aufzufüllen bis zu einer Höhe, die durch das Niveau 16 angedeutet ist. Dies geschieht lagenweise. Zunächst wird eine erste Schicht 18 aufgefüllt. Anschließend werden auf dieser horizontal beabstandet mehrere Anker 20 aufgelegt. Jeder Anker besteht aus einem Ankerstab 22 und einer Ankertafel 24 am hinteren Ende. Das vordere Ende des Stabes 22 ist mit der Wand 10 über eine gelenkige, vertikal verschiebliche, kraftschlüssige Verbindung verbunden. Anschließend wird eine nächste Schicht 26 aufgefüllt und auf dieser wiederum Ankerstäbe 22 aufgelegt, wie dies in Verbindung mit der Schicht 18 beschrieben wurde. Auf diese Schicht wird anschließend die Schicht 28 und schließlich die Schicht 30 aufgebracht. Mithin sind in drei vertikal beabstandeten Ebenen parallel beabstandete Ankerstäbe 22 aufgelegt mit jeweils einer Ankertafel 24, die sich annähernd senkrecht zur Achse der Stäbe 22 erstreckt. Die Fläche einer Ankertafel ergibt sich aus der statischen Berechnung.

Bei der Einbringung der Ankerstäbe 22 werden diese annähernd horizontal von oben nach unten abgesenkt, vorzugsweise mit Hilfe von Kränen. Das wandseitige Ende der Ankerstäbe 22 gleitet dabei an nicht gezeigten Gleitprofilen auf der Rückseite der Wand 10 nach unten bis zum Erreichen der darunter liegenden Bodenschicht Daher kann die Grube oberhalb der Bodenschicht 14, die zuvor hinter der Wand 10 gebildet wurde, mit Wasser aufgefüllt sein. Die Verlegung der Anker kann daher unter Wasser erfolgen, weil die Anker, wie beschrieben, von oben nach unten abgesenkt werden. Ein Trockenlegen der Grube entfällt. Dadurch kann über das Wasser ein ausreichender Gegendruck für Wasserdruck auf der Wasserseite der Wand 10 aufgebaut sein, sodaß die Wand 10 nicht im Hinblick auf die Druckdifferenzen während der Bauphase ausgelegt sein muß. Damit die wandseitigen Enden der Ankerstäbe 22 leichter von oben nach unten gleiten können, können Rüttler eingesetzt werden, um die Reibung beim Gleiten von oben nach unten zu minimieren. Die Ankertafeln 24 werden nach dem Aufsetzen auf die darunter liegende Bodenschicht mit Hilfe eines geeigneten Rüttlers eingerüttelt,

In Fig. 2 ist eine Spundwand 10 aus zwei verschiedenen Profilen erstellt, nämlich zum einen aus Doppel-T-förmigen Tragbohlen 30 und Z-förmigen Füllbohlen 32. Die Profile 30, 32 greifen in bekannter Weise, wie dies auch in Fig. 2 dargestellt ist, an den Kanten über Spundwand- Schloßverbindungen 31 ineinander.

Bei der in Fig. 2 dargestellten Tragbohle ist ein in der Aufsicht C-förmiges Gleitelement 40 auf den Untergurt 34 von oben aufgeschoben. Auf der dem Untergurt 34 abgewandten Seite des Verbindungssteges des Gleitelements sind wiederum parallel beabstandete Laschen 42, 44 angebracht mit jeweils einem Loch, durch welches ein Bolzen 46 hindurchgeführt ist, der sich durch eine Öse 48 eines Ankerstabes 50 erstreckt. Diese Ausführungsform hat den Vorteil, daß das Gleitelement 40 eine beliebige Höhe und der Ankerstab einen beliebigen Winkel zur Horizontalen einnehmen kann je nach Lage der Schicht, auf welche die einzelnen Ankerstäbe 50 abgelegt werden sollen und die Anker können durch vertikales Absenken auch ohne Taucherhilfe unter Wasser eingebaut werden.

Die Spundwand 10a nach den Figuren 3 bis 5 besteht, wie in Fig. 2 dargestellt, aus Füllbohlen 32 und Tragbohlen, die in Fig. 3 aus zwei Doppel-T-Profilen 50, 52 zusammengesetzt sind. Die Verbindung der Spundbohlenprofile 32 mit den entsprechenden Stegen der Tragbohlen 50, 52 erfolgt ebenfalls über Schloßverbindungen 31.

Wie in Fig. 3 zu erkennen, ist an der Rückseite des landseitigen Untergurtes der Tragbohlen jeweils ein Spundwandschloß 54, 56 angeschweißt. Es erstreckt sich über die Höhe der geplanten Verankerung der Tragbohlen 50 bzw. 52.

An der Rückseite der gezeigten Spundwand ist ein Haltebauteil 58 zu erkennen. Es weist zwei parallele beabstandete Augenbleche 60 auf, die am vorderen Ende mit einer Kopfplatte 62 verschweißt sind. Auf der Außenseite der Augenbleche 60 sind oben und unten Aussteifungsbleche 64, 66 angeschweißt. Innen sind die Augenbleche 60 durch ein Aussteifungsblech 68 verbunden. Durch die Augenbleche 60 erstreckt sich ein kreisförmiger Durchgang, in dem ein Bolzen 70 aufgenommen ist. Der Bolzen erstreckt sich durch ein Auge 72 am Ende eines Ankerstabs 74.

Wie sich aus Figur 4 ergibt, hat das Haltebauteil 58 eine begrenzte Höhe. An der Vorderseite der Kopfplatte sind zwei Spundschloßabschnitte 76, 78 angeschweißt. Ihr Abstand ist derart, dass die Spundwandschloßabschnitte 76, 78 passend in die komplementären Spundwandschlösser 54, 56 eingreifen können, wenn das Haltebauteil 58 von oben nach unten entlang der Tragbohlen bewegt wird. Auf diese Weise sind Haltebauteil und Tragbohlen 10a miteinander kraftschlüssig verbunden. Bei dem Aufschieben der Spundwandschloßabschnitte 76, 78 auf die Spundwandschlösser 54, 56 braucht der Ankerstab 74 noch nicht befestigt sein. Die Befestigung mit Hilfe des Bolzens 70 erfolgt, bevor das Haltebauteil 58 unter Wasser bis in Höhe der Materiallage, auf welcher der Ankerstab 74 aufliegt abgesenkt wird.

Fig. 5 zeigt zeichnerisch deutlicher den Verbindungsbereich zwischen den Schlossprofilen des Haltebauteil 58 und denen der Tragbohlen 50, 52.

In Fig. 6 ist eine Schlitzwand 80 angedeutet, wie sie etwa im Fall von Figur 1 errichtet sein kann. Die Herstellung der Schlitzwand erfolgt bekanntlich in der Weise, daß zunächst im Boden ein Schlitz hergestellt wird, der ständig mit Betonit als Stütz flüssigkeit gefüllt ist. Das Ausbaggern geschieht wandabschnittsweise im sogenannten Pilgerschrittverfahren. Zunächst wird ein erster Wandabschnitt hergestellt und im Abstand eines Wandabschnitts ein weiterer vertikaler Wandabschnitt, wonach anschließend zwischen den beiden Wandabschnitten der dritte Wandabschnitt ausgebaggert und betoniert wird. Zwischen den vertikalen Wandabschnitten sind Dichtungen vorgesehen, um ein Durchdringen von Wasser durch die Fugen zu verhindern. In den Figuren 6 und 7 sind die einzelnen Wandabschnitte nicht angedeutet.

Wie in Figur 6 angedeutet, sind in Abständen Doppel-T-Profile 82 in der Schlitzwand eingelassen. An einer Außenseite eines Flansches der Doppel-T-Profile 82 sind Gleitschienen 84 angebracht, vorzugsweise durch Verwendung von Spundwandschloßprofilen 54. Gleitschienen 54 erstrecken sich nur über eine gewisse Höhe der Doppel-T-Profile 82, wobei die Höhe davon abhängt, in welchem Höhenbereich Ankerstäbe 22a verlegt werden sollen. Die Gleitschienen 84 bzw. 54 stehen nach dem Betonieren über die Innen- oder Rückseite der Wand 80 über, sodaß sie von C-förmigen Gleitelementen 40a, 76 vergleichbar den Gleitelementen 40 nach Figur 2 übergriffen werden können. Die Ankerstäbe 22a sind mit den Gleitelementen 40a über ein Gelenk 88 gekoppelt, wie dies auch in Figur 2 dargestellt ist. Beim Einbringen der Ankerstäbe 22 können diese deshalb von oben auf die Gleitschienen 84 aufgeschoben und nach unten geführt werden, wobei durch Ansetzen eines Rüttlers an den Gleitelementen 40a auftretende Reibung verringert werden kann.

In Figur 7 ist eine Schlitzwand 90 dargestellt, vergleichbar der Schlitzwand 80 nach Figur 6. Im Unterschied zu Figur 6 sind in die Schlitzwand 90 sogenannte Bewehrungskörbe 92 eingelassen. Dieses Verfahren ist ebenfalls bereits bekannt. An der Rückseite der sich vertikal erstreckenden Bewchrungskörbe sind wiederum vor dem Einbringen in die Schlitzwand 90 Spundwandschloßprofile 84 bzw. 54 angebracht, die sich nach dem Betonieren der Wand 90 über deren Innen- oder Rückseite erstrecken und ermöglichen, daß Gleitelemente 40a, 76 von oben aufgeschoben werden können. Die Erstreckung der Gleitschienen 84 ist wiederum auf den Höhenbereich auszulegen, über den Ankerstäbe 22a verlegt werden sollen.

## Patentansprüche

1. Verfahren zur Errichtung einer Kaianlage, bei dem eine Schlitz- oder Spundwand hergestellt wird, die während des endgültigen Hinterfüllens mit Bodenmaterial mit Hilfe von stabförmigen Ankern mit einer hinteren Ankertafel rückwärtig verankert wird, wobei Ankerstäbe (22) mit der Rückseite der Wand verbunden werden, **dadurch gekennzeichnet, dass** die Wand in Abständen mit vertikalen Gleitprofilen versehen wird, das Bodenmaterial lagenweise verfüllt wird und nach der Errichtung einer Lage auf dieser mehrere horizontale im Abstand voneinander angeordnete Ankerstäbe (22) aufgelegt werden, die mit den Ankertafeln (24) mit Hilfe von Gleitelementen an den Ankerstäben (22) gleitend mit den Gleitprofilen verbunden werden, wobei die Ankerstäbe von oben annähernd horizontal abgesenkt und über die gleitende Verbindung mit den Gleitprofilen an diesen nach unten geführt werden bis zur Auflage auf die darunter liegende Bodenlage und wonach an der Rückseite der Wand und anschließend mindestens eine weitere Lage Boden auf die darunterliegende aufgebracht wird.

2. Verfahren nach Anspruch 1, **dadurch gekennzeichnet, dass** nach dem Aushub des Bodenmaterials in die Grube einfließendes Wasser stehengelassen und das Einbringen des Bodenmaterials und der Ankerstäbe lageweise unter Wasser vorgenommen wird.

3. Verfahren nach Anspruch 1 oder 2, **dadurch gekennzeichnet, dass** die gleitende Verbindung der Ankerstäbe beim Absenken mittels eines Rüttlers unter Vibration gesetzt wird.

4. Verfahren nach einem der Ansprüche 1 bis 3, **dadurch gekennzeichnet, dass** die Ankertafeln in die Bodenschichten eingerüttelt werden.

5. Verfahren nach einem der Ansprüche 1 bis 4, **dadurch gekennzeichnet, dass** die Ankerstäbe durch Schrägstellen der Ankertafeln gespannt werden.

6. Verfahren nach einem der Ansprüche 1 bis 4, **dadurch gekennzeichnet, dass** die Ankerstäbe nach dem Aufliegen auf die darunter liegende Schicht aus Bodenmaterial durch Spannmittel, die im Zuge der Stäbe angebracht werden, gespannt werden.

7. Verfahren nach Anspruch 1, **dadurch gekennzeichnet, dass** die Ankerstäbe (22) unter Wasser auf eine vorher eingebrachte Lage (18, 26, 28) von Bodenmaterial aufgelegt werden.

8. Kaianlage, mit einer Schlitzwand und mehreren horizontal beabstandeten Ankern, die jeweils einen an der Rückseite der Wand angebrachten Ankerstab und eine am anderen Ende des Ankerstabs angebrachte Ankertafel aufweisen und einer Verfüllung mit Bodenmaterial auf der Rückseite der Schlitzwand, **dadurch gekennzeichnet, dass** in seitlichen Abständen und vertikal linienförmig Gleitprofile in der Schlitzwand (10) eingelassen sind, mit denen annähernd horizontale oder geneigte und im Abstand voneinander liegende Ankerstäbe (22) mit ihren Gleitelementen gleitend verbindbar sind.

9. Kaianlage, mit einer Spundwand aus in den Boden eingetriebenen Spundbohlen und mehreren horizontal beabstandeten Ankern, die jeweils einen an der Rückseite der Spundwand angebrachten Ankerstab und eine am anderen Ende des Ankerstabs angebrachte Ankertafel aufweisen und einer Verfüllung mit Bodenmaterial auf der Rückseite der Spundwand, wobei an der Rückseite von Spundwandbohlen vertikale Gleitprofile vorgesehen sind, mit denen Gleitelemente der Ankerstäbe zusammenwirken, **dadurch gekennzeichnet, dass** an den Spundwandbohlen und/oder Tragbohlen der Spundwand (10a) vertikal sich erstreckende Spundwandschlösser (54, 56) als Gleitprofile angeschweißt sind und die sich annähernd horizontal erstreckende Ankerstäben (74) mit einem Haltebauteil (58) als Gleitelement versehen ist, an dem ein Abschnitt (76, 78) eines Spundwandschlosses begrenzter Länge angeschweißt ist, welcher von oben auf das Spundwandschloss (54, 56) der Spundwand aufschiebbar ist.

10. Kaianlage nach Anspruch 8, **dadurch gekennzeichnet, dass** die Gleitprofile von Schienen gebildet sind, die an Bewehrungskörben der Schlitzwand angebracht sind.

11. Kaianlage nach Anspruch 10, **dadurch gekennzeichnet, dass** die Gleitprofile an Flanschen eines Doppel-T-Trägers angebracht sind, die in horizontalen Abständen in der Schlitzwand eingelassen sind, wobei die Gleitprofile über die Rückseite der Schlitzwand hinausstehen oder durch temporäre Maßnahmen vor dem Beton geschützt werden.

12. Kaianlage nach Anspruch 9, **dadurch gekennzeichnet, dass** der Haltebauteil (58) über eine Bolzenverbindung (70) am Ankerstab (74) lösbar angelenkt ist.

13. Kaianlage nach Anspruch 9, **dadurch gekennzeichnet, dass** der Haltebauteil (58) eine Kopfplatte (62) aufweist, an deren Vorderseite in Abständen zwei parallele Spundwandschloßabschnitte (76, 78) angeschweißt sind, die mit den Spundwandschlössern (54, 56) der Tragbohlen zusammenwirken.

14. Kaianlage nach Anspruch 9, **dadurch gekennzeichnet, dass** beabstandete Tragbohlen (30) mit Füllbohlen (32) kombiniert als Wellenwand vorgesehen sind und Befestigungspunkte bzw. die Spundwandschlösser am hinteren Untergurt (34) der Doppel-T-Träger (30) angebracht sind.

15. Kaianlage nach Anspruch 9 und 14, **dadurch gekennzeichnet, dass** die Befestigungspunkte in der Aufsicht C-förmige Gleitelemente (40) aufweisen, die von oben auf den Untergurt (34) der Doppel-T-Träger (30) aufgeschoben sind und Befestigungsmittel an der Rückseite des Steges der Gleitelemente (40) angebracht sind, mit denen ein Ankerstab gelenkig verbunden werden kann.

## Claims

1. Method for erecting a wharfage, in which a subterraneous curtain or sheet pile wall is produced which, during the final back-filling with earth, is anchored to the rear by means of rod-shaped anchors with a rear anchor plate, anchoring rods (22) being connected to the rear face of the wall, **characterised in that** the wall is provided at intervals with vertical sliding profiles, the earth is back-filled in layers and after the formation of one layer, a plurality of horizontal anchoring rods (22) arranged at a distance from one another are positioned thereon, which with the anchor plates (24) are slidably connected to the sliding profiles by means of sliding elements on the anchoring rods (22), the anchoring rods being lowered approximately horizontally from above and, via the sliding connection with the sliding profiles, guided downwards onto said sliding profiles, until resting on the bottom layer located thereunder and after which on the rear face of the wall and subsequently at least one further layer of earth is placed on the layer located therebelow.

2. Method according to Claim 1, **characterized in that** after the excavation of the earth, water flowing into the pit is left to stand and the introduction of the earth and the anchoring rods is carried out under water in layers.

3. Method according to Claim 1 or 2, **characterised in that** the sliding connection of the anchoring rods when lowered is set in vibration by means of a vibrator.

4. Method according to one of Claims 1 to 3, **characterised in that** the anchor plates are driven into the layers of earth.

5. Method according to one of Claims 1 to 4, **characterised in that** the anchoring rods are tensioned by tilting the anchor plates by vibration.

6. Method according to one of Claims 1 to 4, **characterized in that** the anchoring rods are tensioned after being positioned on the layer of earth located thereunder by tensioning means, which are attached along the length of the rods.

7. Method according to Claim 1, **characterised in that** the anchoring rods (22) are positioned under water on a previously introduced layer (18, 26, 28) of earth.

8. Wharfage, comprising a subterraneous curtain and a plurality of horizontally spaced-apart anchors which respectively have an anchoring rod attached to the rear face of the wall, and an anchor plate attached to the other end of the anchoring rod and a backfill of earth on the rear face of the subterraneous curtain, **characterised in that** sliding profiles are incorporated in the subterraneous curtain (10) at lateral intervals and in a vertically linear manner, by means of which sliding profiles, anchoring rods (22) which are approximately horizontal or inclined and spaced apart from one another are able to be slidably connected to the sliding elements thereof.

9. Wharfage comprising a sheet pile wall made of sheet piles driven into the earth and a plurality of horizontally spaced anchors which respectively comprise an anchoring rod attached to the rear face of the sheet pile wall and an anchor plate attached to the other end of the anchoring rod and a backfill of earth on the rear face of the sheet pile wall, vertical sliding profiles being provided on the rear face of sheet piles, with which sliding elements of the anchoring rods cooperate, **characterised in that** sheet pile locks (54, 56) extending vertically are welded onto the sheet piles and/or supporting piles of the sheet pile wall (10a) as sliding profiles and the approximately horizontally extending anchoring rods (74) are provided with a retaining component (58) as a sliding element onto which a portion (76, 78) of a sheet pile lock of defined length is welded, which may be pushed from above onto the sheet pile lock (54, 56) of the sheet pile wall.

10. Wharfage according to Claim 8, **characterised in that** the sliding profiles are formed from rails, which are attached to reinforcing cages of the subterraneous curtain.

11. Wharfage according to Claim 10, **characterised in that** the sliding profiles are attached to flanges of a double T-girder, which are incorporated in the subterraneous curtain at horizontal spacings, the sliding profiles projecting beyond the rear face of the subterraneous curtain or being protected by temporary measures from the concrete.

12. Wharfage according to Claim 9, **characterised in that** the retaining component (58) is releasably articulated to the anchoring rod (74) via a bolt connection (70).

13. Wharfage according to Claim 9, **characterised in that** the retaining component (58) comprises a cover plate (62), onto the front face of which two parallel sheet pile wall lock portions (76, 78) are welded at intervals, which cooperate with the sheet pile wall locks (54, 56) of the supporting piles.

14. Wharfage according to Claim 9, **characterised in that** spaced-apart supporting piles (30) with filling piles (32) combined as a shaft wall are provided, and fastening points and/or the sheet pile wall locks are attached to the rear lower chord (34) of the double T-girder (30).

15. Wharfage according to Claim 9 and 14, **characterised in that** the fastening points in top view comprise C-shaped sliding elements (40), which are pushed from above onto the lower chord (34) of the double T-girder (30) and fastening means are attached to the rear face of the web of the sliding elements (40) to which an anchoring rod may be connected in an articulated manner.

## Revendications

1. Procédé d'établissement d'une installation de quai, dans lequel est réalisé un rideau souterrain ou un rideau de palplanches qui est ancré par l'arrière pendant le remblaiement définitif de matériau de sol à l'aide d'ancrages en forme de barres avec un panneau d'ancrage arrière, dans lequel des barres d'ancrage (22) sont reliées à la face arrière du rideau, **caractérisé en ce que** le rideau est pourvu de profilés de glissement verticaux à intervalles, le matériau de sol est rempli par couches et après l'établissement d'une couche, plusieurs barres d'ancrage (22) horizontales, disposées à des intervalles les unes par rapport aux autres, sont posées sur celle-ci qui, avec les panneaux d'ancrage (24), sont reliées à l'aide d'éléments de glissement sur les barres d'ancrage (22) aux profilés de glissement de manière à pouvoir glisser, les barres d'ancrage étant abaissées par le haut de manière presque horizontale et, par l'accouplement glissant avec les profilés de glissement, guidées sur ceux-ci vers le bas jusqu'à l'appui sur la couche de sol se trouvant dessous et après quoi, à l'arrière du rideau et par la suite au moins une autre couche de sol est appliquée sur celle se trouvant en-dessous.

2. Procédé selon la revendication 1, **caractérisé en ce que**, après le déblai du matériau de sol, de l'eau coulant dans l'excavation y est laissée et l'apport de matériau de sol et des barres d'ancrage est effectué par couches sous l'eau.

3. Procédé selon la revendication 1 ou 2, **caractérisé en ce que** l'accouplement glissant des barres d'ancrage est mis sous vibrations lors de l'abaissement au moyen d'un vibreur.

4. Procédé selon l'une des revendications 1 à 3, **caractérisé en ce que** les panneaux d'ancrage sont introduits dans les couches de sol par vibration.

5. Procédé selon l'une des revendications 1 à 4, **caractérisé en ce que** les barres d'ancrage sont tendues par l'inclinaison des panneaux d'ancrage.

6. Procédé selon l'une des revendications 1 à 4, **caractérisé en ce que** les barres d'ancrage, après la pose sur la couche de matériau de sol se trouvant en dessous, sont tendues par des moyens de tension qui sont appliqués le long des barres.

7. Procédé selon la revendication 1, **caractérisé en ce que** les barres d'ancrage (22) sont déposées sous l'eau sur une couche (18, 26, 28) de matériau de sol mise en place auparavant.

8. Installation de quai, avec un rideau souterrain et plusieurs ancrages espacés de manière horizontale, qui présentent respectivement une barre d'ancrage attachée à l'arrière du rideau et un panneau d'ancrage attaché à l'autre extrémité de la barre d'ancrage et un remplissage avec du matériau de sol à l'arrière du rideau souterrain, **caractérisée en ce que** des profilés de glissement sont introduits à des intervalles latéraux et de manière linéaire verticale dans le rideau souterrain (10) auxquels des barres d'ancrage (22) presque horizontales ou inclinées et espacées les unes des autres peuvent être reliées de manière glissante avec leurs éléments de glissement.

9. Installation de quai, avec un rideau de palplanches fait de palplanches enfoncées dans le sol et de plusieurs ancrages espacés de manière horizontale qui présentent respectivement une barre d'ancrage attachée à l'arrière du rideau de palplanches et un panneau d'ancrage attaché à l'autre extrémité de la barre d'ancrage et un remplissage avec du matériau de sol à l'arrière du rideau de palplanches, des profilés de glissement verticaux, avec lesquels des éléments de glissement des barres d'ancrage coopèrent, étant prévus à l'arrière de palplanches, **caractérisée en ce que** des serrures de rideau de palplanches (54, 56) s'étendant verticalement sont soudés en tant que profilés de glissement sur les palplanches et / ou madriers de support du rideau de palplanches (10a) et les barres d'ancrage (74) s'étendant presque horizontalement sont pourvues d'un composant de retenue (58) en tant qu'élément de glissement auquel une section (76, 78) d'une serrure de rideau de palplanches de longueur limitée est soudée qui peut être glissée par le haut sur la serrure de paroi de palplanches (54, 56) de la paroi de palplanches.

10. Installation de quai selon la revendication 8, **caractérisée en ce que** les profilés de glissement sont formés de rails qui sont disposés au niveau de cages d'armatures du rideau souterrain.

11. Installation de quai selon la revendication 10, **caractérisée en ce que** les profilés de glissement sont disposés au niveau de collets d'une poutre en double T qui sont encastrés dans le rideau souterrain à des intervalles horizontaux, les profilés de glissement dépassant de l'arrière du rideau souterrain ou étant protégés du béton par des mesures temporaires.

12. Installation de quai selon la revendication 9, **caractérisée en ce que** le composant de retenue (58) est articulé de manière détachable à la barre d'ancrage (74) par un boulonnage (70).

13. Installation de quai selon la revendication 9, **caractérisée en ce que** le composant de retenue (58) présente une plaque de recouvrement (62) à l'avant de laquelle deux sections de serrure de rideau de palplanches (76, 78) parallèles qui coopèrent avec les serrures de rideau de palplanches (54, 56) des madriers de support sont soudées à intervalles.

14. Installation de quai selon la revendication 9, **caractérisée en ce que** des madriers de support (30) sont prévus en combinaison avec des planches de remplissage (32) en tant que rideau ondulé et des points de fixation et / ou les serrures de rideau de palplanches sont attachés au niveau de la membrure inférieure arrière (34) de la poutre en double T (30).

15. Installation de quai selon les revendications 9 et 14, **caractérisée en ce que** les points de fixation présente des éléments de glissement (40) en forme de C vus de dessus qui sont glissés par le haut sur la membrure inférieure (34) de la poutre en double T (30) et des moyens de fixation sont attachés à l'arrière de l'entretoise des éléments de glissement (40) avec lesquels une barre d'ancrage peut être reliée de manière articulée.
